# EUROPÄISCHE PATENTSCHRIFT

(11) **EP 1 206 612 B1**
(45) Veröffentlichungstag und Bekanntmachung des Hinweises auf die Patenterteilung: **11.04.2007**
(21) Anmeldenummer: 00960431.5
(22) Anmeldetag: 10.08.2000
(51) Int. Cl.: E04G 21/20

(54) **AUFTRAGVORRICHTUNG FÜR EIN MÖRTELBAND**
DEVICE FOR APPLYING A MORTAR FILLING
DISPOSITIF POUR APPLIQUER UN SOLIN DE MORTIER

(30) Priorität: 12.08.1999 DE 19938006
(43) Veröffentlichungstag der Anmeldung: 22.05.2002
(73) Patentinhaber: BaumitBayosan GmbH & Co.KG, D-87541 Bad Hindelang/Allgäu (DE)
(72) Erfinder: WACHTER, Anton, 87541 Hindelang (DE)
(74) Vertreter: Fiener, Josef
(86) Internationale Anmeldenummer: PCT/EP2000/007773
(87) Internationale Veröffentlichungsnummer: WO 2001/012921

(56) Entgegenhaltungen:
- EP-A- 0 640 732
- FR-A- 2 490 263
- GB-A- 753 558

## Beschreibung

Die Erfindung betrifft eine Auftragvorrichtung für ein Mörtelband, mit einem Vorratsbehälter für Mörtel und einer Auftragswalze, die am Auslaß des Vorratsbehälters angeordnet ist. Eine Auftragvorrichtung gemäß Oberbegriff des Anspruchs 1 ist aus GB-A-753 558 bekannt.

Andere bisherige Lösungen zum Auftragen dünner Mörtelbette auf plangeschliffene Ziegel arbeiten mit Stahlwalzen, in die Gummi-Ringe in Radialeinstichen eingesetzt sind, oder mit gewindeförmig gestalteten Gummiwalzen, beispielsweise gemäß der DE 40 37 898 A1 der Anmelderin. Bei diesen bekannten Lösungen ist die Übertragung der Mörtelmasse von der Auftragswalze auf die Plansteine jedoch noch teilweise unregelmäßig, da z. B. die Stahlwalze bei schneller Auftragbewegung auf den Plansteinen "springt" und dadurch Mörtel, insbesondere mit dünner Konsistenz bereichsweise unregelmäßig aufgetragen wird. Zudem sollen mit diesen Geräten vorwiegend nur die Steinstege mit Mörtel benetzt werden, während zunehmend zur Vermeidung des sog. Kamineffekts auch die Hohlräume der Ziegel abgedeckelt werden sollen. Zusätzlich ist nachteilig, daß die eingangs genannten Auftragswalzen nach dem Betrieb nur aufwendig zu reinigen sind und die eingearbeiteten Vertiefungen für die O-Ringe aufwendig herzustellen sind, so daß die Auftragswalze relativ teuer ist.

Daher liegt der Erfindung die Aufgabe zugrunde, die Auftragsgüte, insbesondere die Gleichmäßigkeit des Mörtelbandes und die Bedienung der Auftragvorrichtung zu verbessern, sowie eine Reduzierung der Produktionskosten zu erreichen.

Diese Aufgabe wird gelöst durch eine Auftragvorrichtung gemäß Anspruch 1. Vorteilhafte Ausgestaltungen sind Gegenstand der Unteransprüche.

Durch das einfache Anordnen eines Abstreifers entlang der Auftragswalze in deren unteren Hälfte wird erreicht, daß der Mörtel oder Klebemörtel zunächst die Auftragswalze gleichmäßig bedeckt und bis zur Abgabe an den Stein oder eine sonstige Planfläche festgehalten wird sowie durch den drahtförmigen Abstreifer dann abgeschält und exakt als gleichmäßiges Mörtelband an den Stein abgegeben wird. Durch den definierten Abstand von der Steinlage läßt sich die Auftragsdicke genau vorherbestimmen und auch bei unterschiedlicher Konsistenz des Mörtels sicher einhalten. Zudem ergibt der Abstreifer eine feine, gleichmäßige Dicke des Mörtelbandes auf der Planfläche, so daß später aufgesetzte Plansteine sofort haften und das Mörtelband die Steinhohlräume überspannt und abdeckelt.

Beim Aufsetzen der Auftragvorrichtung auf die Steinoberfläche wird zudem ein ruhiges, leichtes Abrollen gewährleistet, wobei bevorzugt Abstützräder für eine sichere Traktion der Auftragswalze entlang der Planfläche und die Einhaltung eines mörtelfreien Randstreifens von ca. 8 mm sorgen. Je nach Abstand des Walzenmantels kann somit die Abstimmung auf die Mörtelkonsistenz in einfacher Weise erfolgen, um die vom Abstreifer abgeschälte Mörtelbanddicke definiert vorzugeben.

Zudem sorgt der Abstreifer dafür, daß die Auftragmasse am Walzenmantel so lange sicher zurückgehalten wird, bis diese nach Durchlaufen des tiefsten Punktes (noch ohne Berührung zur Steinfläche, was hier besonders wesentlich ist) durch Abstreifen schon bei der Aufwärtsbewegung zur Planoberfläche der Steine in Art eines Teppichs abgegeben wird. Dabei ist der bevorzugt verwendete Stahldraht oder Kunststoff-Faden leicht auszuwechseln und nachzustellen, insbesondere auch zur Reinigung der Auftragswalze, und als Massenartikel sehr preisgünstig. Diese Gestaltung der Walze mit Abstreifer bringt es mit sich, daß die Mörtelmasse im Auftragsbereich sicher und mit definierter Auftragsstärke auf die Plansteine gelangt.

Ein Ausführungsbeispiel ist anhand der Zeichnung näher beschrieben. Hierin zeigen:
- Fig. 1: eine Seitenansicht der Auftragvorrichtung;
- Fig. 2: eine um 90° gedrehte Seitenansicht der Auftragvorrichtung;
- Fig. 3: eine abgewandelte Ausführungsform der Auftragvorrichtung;
- Fig. 4: eine stark vergrößerte Teilschnittdarstellung der Auftragswalze mit Abstreifer;
- Fig. 5: eine ähnliche Ausführung wie in Fig. 1; und
- Fig. 6: eine ähnliche Ausführung wie in Fig. 2.

In Fig. 1 und 2 ist eine Auftragvorrichtung 1 dargestellt, die im wesentlichen aus einem Vorratsbehälter 2 für Mörtel und einer Auftragswalze 3 besteht. Die Auftragswalze 3 ist hierbei am unteren Ende des Vorratsbehälters 2 angeordnet. Die Lagerung der Auftragswalze 3 wird bevorzugt durch je eine Konsole 5 in den zueinander parallelen Seitenwänden 2a des Vorratsbehälters 2 erreicht. Der Vorratsbehälter 2 für die Auftragmasse bzw. Mörtel weist zudem trichterförmige Seitenwände 2b auf, die in einem Winkel von etwa 60° zueinander angeordnet sind. Die Achse 3a der Auftragswalze 3 ist dabei in die zueinander parallelen Seitenwände 2a eingesetzt und ragt aus den dort eingestanzten Aussparungen bzw. Konsolen 5 geringfügig hervor.

Neuerungsgemäß ist entlang der Auftragswalze 3 in deren unteren Hälfte ein Abstreifer 10 gespannt, wie dies in Fig. 4 vergrößert dargestellt ist. Wie hieraus ersichtlich, besteht der Abstreifer 10, der entlang dem Walzenmantel der Auftragswalze 3 verläuft, bevorzugt aus einem Stahldraht oder Kunststoff-Faden, der mit einer Spannvorrichtung 11 (vgl. Fig. 6) straff am Walzenmantel anliegt. Die Auftragswalze 3 kann dabei noch leicht aus dem Auslaß, der am unteren Ende der Seitenwände 2b gebildet ist, herausgenommen werden, um beispielsweise ausgetauscht oder gereinigt zu werden. Durch diesen einfachen Austausch kann die Auftragstärke des Mörtelbettes schnell variiert werden, insbesondere auch durch Austausch von seitlichen Abstützrädern 4, die den Spalt oder Höhenabstand zur Steinlage (vgl. Fig. 4) definieren und einen etwa 5 % größeren Durchmesser als die achsgleiche Auftragswalze 3 aufweisen. Mit diesen Abstützrädern 4 wird zudem ein Randstreifen auf der Steinlage freigehalten.

Wie aus Fig. 2 ersichtlich, sind zur Lagerung der Achse 3a der Auftragswalze 3 bzw. der Abstützräder 4 in der Seitenwand 2a in diesem Bereich bevorzugt Konsolen 5 aufgeschraubt. Zur Fixierung der Achse 3a sind bevorzugt Splinte oder Federstecker 9 vorgesehen, wodurch sich eine rasche Auswechselung der Auftragswalze 3, z. B. zu deren Reinigung sowie der Abstützräder 4 ergibt.

Es sei darauf hingewiesen, daß der entlang dem Walzenmantel der Auftragswalze 3 mit Vorspannung verlaufende Abstreifer 10 zum Austausch bzw. Reinigung der Auftragswalze 3 ebenfalls leicht abgenommen werden kann. Der Abstreifer 10 ist insbesondere als Meterware besonders preisgünstig, selbst in abgelängter Form entsprechend den jeweiligen Abmessungen der Auftragswalze 3. Somit kann dieser auch bei Arbeitsende ohne Reinigung abgenommen werden, um dann anschließend die Auftragswalze 3 zu reinigen.

Die Gestaltung der Auftragswalze 3 kann in einfacher Form glatt sein, aber auch als Schraublinie ausgeführt sein, wodurch die Herstellkosten gegenüber einer Vielzahl von Radialeinstichen gesenkt werden, da die "Abstreifung" der Auftragmasse von dem Walzenmantel durch den straff am Walzenmantel anliegenden Abstreifer 10 gewährleistet wird.

Die in Fig. 1 und 2 weiterhin gezeigten Handgriffe 8, die für die Auftragsbewegung für Links- und Rechtshänder gleichermaßen geeignet sind, bieten die Möglichkeit des sicheren Abstellens als auch einfachen Tragens mit einer Hand über größere Entfernung. Die Verbindung erfolgt hierbei bevorzugt durch Einhängen des dünnwandigen Behälters 2 in ein Tragegriffteil 7 mit den Handgriffen 8 und hochkantstehenden, dünnen Flachstreifen. Die dadurch ermöglichte dünnwandige Auslegung des Behälters 2 garantiert somit ebenso wie für die Auftragswalze 3 eine schnelle Reinigung auch von bereits angetrocknetem Mörtel bei hoher Stabilität der Auftragvorrichtung 1.

Insgesamt ergibt sich auch durch die bevorzugt aus Kunststoff bestehende Auftragswalze 3 ein geringes Gewicht und somit eine einfache Bedienung, insbesondere wenn ein Handgriff 8 mit einer Abrollwalze 12 versehen ist (vgl. Fig. 3 und 6), wodurch die gesamte Auftragvorrichtung 1 in kräftesparender Weise in Art eines Wagens auf der Steinlage abgerollt werden kann.

Zur seitlichen Abrollführung der Auftragvorrichtung 1 auf der Steinlage (die in den Fig. 3 bis 5 stark verkleinert dargestellt ist) sind seitliche Führungen 6 vorgesehen, die in Fig. 1 und 2 als Scheiben ausgebildet sind und achsgleich mit der Auftragswalze 3 und den Abstützrädern 4 angeordnet sind. In Fig. 3 bis 6 sind die Führungen 6 als einfache Bleche geformt, die zugleich die dann außen liegenden Konsolen 5 zur Lagerung der Achse 3a bilden.

Zudem ergibt sich bei den rauhen Bedingungen auf der Baustelle eine hohe Funktionssicherheit durch nur ein bewegtes Teil. Weiterhin ist eine einfache Reinigung und Demontage des Gerätes ohne Hilfswerkzeug möglich, da lediglich der Federstecker 9 gelöst wird. Durch diese Funktionsweise ist die Auftragvorrichtung 1 äußerst kräftesparend bei ausgezeichneter Auftragqualität eines gleichmäßigen Mörtelbandes zur Deckelung von Hohlblocksteinen u. dgl. einsetzbar.

## Patentansprüche

1. Auftragvorrichtung (1) für ein Mörtelband, mit einem vorratsbehälter (2) für Mörtel und einer Auftragswalze (3), die am Auslaß des Vorratsbehälters (2) angeordnet ist, wobei an der unteren Hälfte der Auftragswalze (3) ein an deren Walzenmantel straff anliegender Abstreifer (10) angeordnet ist,
**dadurch gekennzeichnet daß**
der Abstreifer (10) quer zur Drehrichtung und in Drehrichtung der Auftragswalze (3) etwa 45° nach dem tiefsten Punkt angeordnet ist und
der Abstreifer (10) eine Spannvorrichtung (11) aufweist.

2. Auftragvorrichtung nach Anspruch 1,
**dadurch gekennzeichnet, daß**
der Abstreifer (10) aus einem Nylonfaden oder Stahldraht besteht.

3. Auftragvorrichtung nach Anspruch 1,
**dadurch gekennzeichnet, daß**
der Abstreifer (10) an seitlichen Konsolen (5) befestigt ist.

4. Auftragvorrichtung nach einem der Ansprüche 1 bis 3,
**dadurch gekennzeichnet, daß**
die Auftragswalze (3) an ihrem Umfang eine vielzahl von Rillen (3b) aufweist.

5. Auftragvorrichtung nach einem der Ansprüche 1 bis 4,
**dadurch gekennzeichnet, daß**
die Auftragswalze (3) seitliche Abstützräder (4) aufweist, die einen geringfügig größeren Durchmesser als die Auftragswalze (3) zur Einhaltung eines Spaltes von der Steinlage bei der Auftragbewegung aufweisen.

6. Auftragvorrichtung nach Anspruch 5,
**dadurch gekennzeichnet, daß**
seitlich neben den Abstützrädern (4) wenigstens eine Führung (6) vorgesehen ist.

7. Auftragvorrichtung nach einem der Ansprüche 3 bis 6,
**dadurch gekennzeichnet, daß**
die Konsolen (5) innerhalb des vorratsbehälters (2) an dessen Seitenwänden (2b) angeordnet sind.

8. Auftragvorrichtung nach Anspruch 6 oder 7,
**dadurch gekennzeichnet, daß**
die Führung .(6) als Radscheibe ausgebildet ist, die auf der Achse (3b) der Auftragswalze (3) angeordnet ist.

## Claims

1. An apparatus (1) for applying a mortar filling, comprising a storage container (2) for mortar and an application roller (3) arranged at the outlet of the storage container (2), with a stripper (10) being arranged on the bottom half of the application roller (3), which stripper sits tightly on the jacket of said roller, **characterized in that**
the stripper (10) is arranged approximately 45° after the lowest point transversally to the direction of rotation and in the direction of rotation of the application roller (3) and **in that** the stripper (10) has a tightening device (11).

2. An apparatus for applying mortar according to claim 1, **characterized in that** the stripper (10) consists of a nylon thread or a steel wire.

3. An apparatus for applying mortar according to claim 1, **characterized in that** the stripper (10) is fastened to lateral brackets (5).

4. An apparatus for applying mortar according to one of the claims 1 to 3, **characterized in that** the application roller (3) comprises a plurality of grooves (3b) on its circumference.

5. An apparatus for applying mortar according to one of the claims 1 to 4, **characterized in that** the application roller (3) comprises lateral support wheels (4) which have a slightly larger diameter than the application roller (3) for maintaining a gap from the stone course during the application movement.

6. An apparatus for applying mortar according to claim 5, **characterized in that** at least one guide means (6) is provided on the side adjacent to the support wheels (4).

7. An apparatus for applying mortar according to one of the claims 3 to 6, **characterized in that** the brackets (5) are arranged within the storage container (2) on its side walls (2b).

8. An apparatus for applying mortar according to claim 6 or 7, **characterized in that** the guide means (6) is arranged as a wheel disk which is arranged on the axle (3b) of the application roller (3).

## Revendications

1. Dispositif d'application (1) pour un solin de mortier, avec un réservoir (2) pour le mortier et un rouleau d'application (3) disposé à la sortie du réservoir, dans lequel il est prévu sur la moitié inférieure du rouleau d'application (3) une racle (10) reposant de façon rigide sur l'enveloppe cylindrique du rouleau, **caractérisé en ce que** la racle (10) est disposée perpendiculairement au sens de rotation et à 45° environ après le point le plus bas du rouleau d'application (3) dans le sens de rotation, et **en ce que** la racle (10) possède un dispositif de serrage (11).

2. Dispositif d'application selon la revendication 1, **caractérisé en ce que** la racle (10) se compose d'un fil de nylon ou d'un fil d'acier.

3. Dispositif d'application selon la revendication 1, **caractérisé en ce que** la racle (10) est fixée sur des consoles latérales (5).

4. Dispositif d'application selon l'une des revendications 1 à 3, **caractérisé en ce que** le rouleau d'application (3) présente sur sa circonférence à une pluralité de rainures (3b).

5. Dispositif d'application selon l'une des revendications 1 à 4, **caractérisé en ce que** le rouleau d'application (3) possède des roues de support latérales (4) qui ont un diamètre légèrement plus grand que le rouleau d'application (3) afin de maintenir un écartement (5) par rapport à la maçonnerie pendant le mouvement d'application.

6. Dispositif d'application selon la revendication 5, **caractérisé en ce qu'**au moins un guide (6) est prévu sur le côté à côté des roues de support (4).

7. Dispositif d'application selon l'une des revendications 3 à 6, **caractérisé en ce que** les consoles (5) sont disposées à l'intérieur du réservoir (2) sur les parois latérales (2b) de celui-ci.

8. Dispositif d'application selon la revendication 6 ou 7, **caractérisé en ce que** le guide (6) est un disque de roue disposé sur l'axe (3b) du rouleau d'application (3).
